# FASCICULE DE BREVET EUROPEEN

(11) **EP 1 016 165 B1**
(45) Date de publication et mention de la délivrance du brevet: **20.03.2002**
(21) Numéro de dépôt: 98954558.7
(22) Date de dépôt: 12.11.1998
(51) Int. Cl.: H01Q 13/20, H04B 5/00, H01B 13/20

(54) **CABLE RAYONNANT**
STRAHLENDES KABEL
RADIATING CABLE

(30) Priorité: 28.11.1997 FR 9715135
(43) Date de publication de la demande: 05.07.2000
(73) Titulaire: SAGEM S.A., 75116 Paris (FR)
(72) Inventeur: LINOSSIER, Thierry, F-77130 Montereau (FR)
(74) Mandataire: Cabinet Martinet & Lapoux
(86) Numéro de dépôt international: FR9802406
(87) Numéro de publication internationale: WO9928992

(56) Documents cités:
- EP-A- 0 599 672
- US-A- 4 506 224
- US-A- 5 473 336
- PATENT ABSTRACTS OF JAPAN vol. 009, no. 159 (E-326), 4 juillet 1985 & JP 60 038902 A (SUMITOMO DENKI KOGYO KK), 28 février 1985 cité dans la demande
- DÜRR W ET AL: "WELLENLEITERANTENNEN FUER DIE KERNSPINTOMOGRAFIE TEIL 1: SYSTEMANFORDERUNGEN UND BAUFORMEN" ARCHIV FUR ELEKTRONIK UND UBERTRAGUNGSTECHNIK, vol. 44, no. 4, 1 juillet 1990, pages 328-335, XP000147844

## Description

La présente invention concerne un câble rayonnant utilisé notamment dans le domaine de la téléphonie cellulaire ou des réseaux locaux de transmission de données sans fils dans la bande de 1MHz à 3 GHz environ.
La couverture radio des grands bâtiments nécessite souvent l'installation d'équipements dédiés. Cette couverture est réalisée à l'aide d'antennes placées à l'intérieur des bâtiments.
L'utilisation de câbles rayonnants disposés dans les couloirs serait techniquement intéressante, mais elle engendre des coûts souvent rédhibitoires. En effet, les câbles rayonnants installés actuellement dans des tunnels sont des câbles coaxiaux à motifs de fentes périodiques. Ils sont chers, encombrants, rigides et difficiles à poser.

Par ailleurs, la demande de brevet japonais JP-60038902 divulgue un câble rayonnant comprenant deux premiers fils conducteurs isolés ayant des premières extrémités reliées à l'une des bornes d'un oscillateur et deux deuxièmes fils conducteurs isolés ayant des premières extrémités reliées à l'autre borne de l'oscillateur.
Les premiers fils et les deuxièmes fils constituent respectivement deux paires de fils torsadés indépendamment dans une gaine de maintien. Afin d'obtenir une fréquence de rayonnement suffisamment faible, les paires ont des pas d'hélice différents entr'elles. Cette différence de pas est obtenue en torsadant séparément les deux paires de fils.

L'objectif de la présente invention est de fournir un câble rayonnant pour la couverture de bâtiments adapté pour fonctionner dans une bande de fréquence élevée jusqu'à 3 GHz environ, plus souple, plus petit et moins cher que les câbles connus pour des applications tunnel. Comparativement au câble coaxial rayonnant à fentes, les performances du câble rayonnant de l'invention sont sensiblement réduites, notamment en ce qui concerne l'affaiblissement linéique, la vitesse de propagation et l'affaiblissement de réflexion.

A cette fin, un câble rayonnant à haute fréquence comprenant des premiers fils conducteurs isolés ayant des premières extrémités reliées entr'elles, et des deuxièmes fils conducteurs isolés ayant des premières extrémités reliées entr'elles, les premiers fils étant en nombre égal aux deuxièmes fils, et une gaine de maintien externe contenant les premiers et deuxièmes fils, est caractérisé en ce que les premiers et deuxièmes fils sont torsadés ensemble autour d'un axe longitudinal du câble, et des deuxièmes extrémités des premiers fils conducteurs isolés et des deuxièmes extrémités des deuxièmes fils conducteurs isolés sont reliées respectivement aux bornes d'une charge sensiblement égale à l'impédance caractéristique du câble, ou aux bornes d'entrée d'un moyen amplificateur. La sortie du moyen amplificateur est par exemple reliée à une extrémité d'un autre câble rayonnant, ou à une antenne.
Les fils sont ainsi en nombre pair, égal ou supérieur à 4 dans le câble de l'invention. Par exemple, le câble comprend une quarte de fils conducteurs accolés deux à deux et sensiblement symétriques par rapport à l'axe longitudinal du câble. Selon une autre variante, le câble rayonnant de l'invention comprend six fils conducteurs isolés équirépartis circulairement, à raison de trois premiers fils d'un côté d'un plan diamétral longitudinal du câble et de trois deuxièmes fils de l'autre côté du plan diamétral, ou bien à raison d'un premier fil accolé entre deux deuxièmes fils et vice versa d'un deuxième fil accolé entre deux premiers fils le long d'un cercle en coupe transversale.
La liaison des deuxièmes extrémités des premiers et deuxièmes fils conducteurs à une charge adaptée, c'est-à-dire sensiblement égale à l'impédance caractéristique du câble, ou aux bornes d'entrée d'un moyen amplificateur dont la sortie peut être connectée à un autre câble rayonnant ou à une antenne, assure un meilleur rendement du câble comparativement au câble défini dans la demande JP-60038902.

Les fils sont torsadés ensemble dans une gaine de maintien externe, c'est-à-dire tous les fils ont le même pas d'hélice. Comparativement au câble selon la demande JP-60038902, un câble de l'invention avec deux premiers fils et deux deuxièmes fils a une impédance caractéristique constante le long du câble et est plus souple et surtout est plus facile à fabriquer et donc moins coûteux. Les fils sont torsadés ensemble en même temps que la mise sous la gaine de maintien, ou un ensemble d'enveloppes incluant la gaine de maintien, en une seule opération en continu.

En pratique, les premières extrémités des premiers fils conducteurs isolés et les premières extrémités des deuxièmes fils conducteurs isolés sont reliées respectivement aux conducteurs externe et interne d'un câble coaxial d'alimentation qui assure la liaison entre le câble rayonnant et un poste émetteur/récepteur fixe, par exemple une station de base d'un réseau de radiotéléphonie cellulaire. Cette liaison peut également être assurée par un câble d'alimentation en paires torsadées ou le câble rayonnant peut directement être connecté au système émetteur/récepteur fixe. Les premières extrémités d'une paire de fils conducteurs isolés du câble rayonnant et les premières extrémités de l'autre paire de fils conducteurs isolés du câble rayonnant sont alors reliées respectivement à deux conducteurs du câble d'alimentation ou à deux bornes du système émetteur/récepteur fixe.

Comme on le verra ci-après, bien que tous les fils conducteurs soient torsadés simultanément, l'invention met en oeuvre positivement les effets nuisibles des rayonnements d'un câble classique à deux paires de fils qui engendrent de la diaphonie, et accentue ces effets dûs principalement au déséquilibre des paires de fils.
Afin d'augmenter le rayonnement du câble et le déséquilibre des paires de fils dans celui-ci, une torsade de fils est tantôt une succession d'hélices directes, tantôt une succession d'hélices rétrogrades. Par exemple, le sens des hélices change tous les 8 à 12 pas d'hélice.
De préférence, un tronçon de torsade de fils en hélice directe est séparé par un tronçon de torsade de fils en hélice rétrograde par un tronçon de câble dans lequel les fils sont sensiblement parallèles à l'axe du câble.

Par exemple, soit les premiers fils conducteurs sont disposés de manière alternée avec les deuxièmes fils conducteurs autour d'un axe longitudinal du câble, soit l'ensemble des premiers fils conducteurs est sensiblement symétrique de l'ensemble des deuxièmes fils conducteurs par rapport à un axe longitudinal du câble.
Le pas d'hélice des fils torsadés peut être compris entre 10 et 50 fois environ le diamètre externe des fils conducteurs isolés.
Plus généralement, le rayonnement peut être augmenté en provoquant des déséquilibres entre les différents éléments du câble. Ces déséquilibres peuvent être créés par des différences de dimensions entre les différents fils conducteurs ou des différences de capacités linéiques entre les différents fils conducteurs. Ces différences de capacités linéiques peuvent résulter soit d'épaisseurs différentes de gaines isolantes des fils conducteurs isolés, soit par des matériaux d'isolation à constantes diélectriques différentes de gaines isolantes des fils conducteurs isolés. Plus généralement, au moins l'un des premiers fils conducteurs et au moins l'un des deuxièmes fils conducteurs peuvent différer entre eux par au moins l'un des trois paramètres suivants : diamètre d'âme conductrice des fils, épaisseur de gaine isolante des fils, et constante diélectrique des gaines isolantes.

Selon une autre variante, les fils conducteurs isolés peuvent avoir des âmes conductrices noyées dans une gaine diélectrique cylindrique.

L'affaiblissement linéique d'un câble rayonnant à haute fréquence dépend très fortement des pertes par effet Joule dans les conducteurs. Aux fréquences d'utilisation privilégiées du câble, entre 1 MHz et 3 GHz, la conduction des courants se passe quasi-exclusivement en surface des conducteurs. Pour limiter ces pertes ohmiques, la conductivité électrique de la périphérie des conducteurs doit être la plus grande possible et le périmètre de la section des conducteurs doit être le plus grand possible. A cette fin, dans le câble rayonnant de l'invention, chacun des fils conducteurs isolés peut comprendre une âme conductrice électriquement composée d'une partie centrale en une première matière conductrice, et d'un revêtement entourant la partie centrale, ledit revêtement étant en une seconde matière conductrice ayant une conductivité électrique supérieure à celle de la partie centrale. La première matière conductrice peut être en aluminium ou en aluminium faiblement allié et la seconde matière conductrice peut être en cuivre ou argent, ou en cuivre ou argent faiblement allié.

Un ruban diélectrique peut entourer l'ensemble des fils conducteurs isolés et être entouré par une gaine de maintien externe de manière à éviter tout collage entre les gaines des fils conducteurs isolés et la gaine de maintien externe. Ce ruban diélectrique peut être en matériau conférant au câble une meilleure tenue au feu ; par exemple le ruban diélectrique est un ruban minéral en mica ou soie de verre.
Un ruban métallique à déjoint ou un ou plusieurs fils métalliques peuvent être enroulés hélicoïdalement autour des fils conducteurs isolés et s'étendre entre le ruban diélectrique et la gaine de maintien externe, de manière à améliorer le maintien d'une impédance caractéristique constante le long du câble. Le ruban métallique à déjoint peut être remplacé par un écran métallique avec des ouvertures.
La gaine de maintien externe peut être en polyéthylène, polychlorure de vinyle, en élastomère ou en matériau ignifuge sans halogène suivant les propriétés de tenue à l'environnement souhaitées pour le câble.

D'autres caractéristiques et avantages de la présente invention apparaîtront plus clairement à la lecture de la description suivante de plusieurs réalisations préférées de l'invention en référence aux dessins annexés correspondants dans lesquels :
- la figure 1 est une vue longitudinale en perspective schématique d'un câble rayonnant de l'invention, connecté à une tête de câble ;
- la figure 2 est une vue en coupe transversale schématique du câble rayonnant selon l'invention ;
- la figure 3 est une vue longitudinale en perspective d'une transition à fils conducteurs parallèles à l'axe d'un câble selon une deuxième réalisation de l'invention, située entre des hélices directes des fils et des hélices rétrogrades des fils selon une variante d'une deuxième réalisation de l'invention ;
- la figure 4 est une vue en coupe transversale d'un câble de l'invention avec un ruban diélectrique ; et
- la figure 5 est une vue en perspective longitudinale d'une extrémité d'un câble de l'invention avec un ruban diélectrique et un ruban métallique à déjoint.

En référence aux figures 1 et 2, un câble rayonnant CR comprend quatre fils conducteurs isolés identiques F1 à F4 disposés comme dans une quarte étoile torsadée.
Chaque fil comprend une âme conductrice massive CF, ou un toron de fils conducteurs minces pour améliorer la souplesse du câble, par exemple en cuivre recuit, et une gaine isolante individuelle GF qui isole l'âme conductrice des âmes conductrices dans les trois autres fils. En variante, l'âme de chaque fil conducteur isolé a une partie centrale de diamètre inférieur au millimètre, en aluminium peu ou faiblement allié, et un revêtement d'épaisseur de quelques dizaines de micromètre en cuivre, ou argent peu ou faiblement allié, entourant la partie centrale, afin d'accroître la conductivité électrique à la périphérie de l'âme conductrice et ainsi diminuer les pertes dans le câble.
La gaine isolante GF est par exemple en polyéthylène, en polypropylène, en polychlorure de vinyle, en silicone ou en matériaux fluorés, massifs, cellulaires ou double couche.
Une gaine de maintien externe G entoure les fils conducteurs isolés F1 à F4 et les maintient ensemble sans qu'ils soient noyés dans la gaine de maintien G. La gaine de maintien G est mince et est en matière thermoplastique, réticulée ou non, ou en élastomère et peut être transparente de manière à distinguer les couleurs différentes des gaines individuelles GF des fils conducteurs F1 à F4.
Dans la gaine de maintien G de forme tubulaire, les fils F1 à F4 sont sensiblement régulièrement torsadés autour de l'axe longitudinal XX du câble de sorte qu'en section transversale les fils F1 à F4 soient disposés aux sommets d'un carré. Selon la réalisation illustrée, les fils F1 à F4 sont numérotés suivant l'ordre croissant des chiffres 1 à 4 en tournant suivant le sens des aiguilles d'une montre de sorte que les premiers fils F1 et F3 sont diagonalement opposés et les deuxièmes fils F2 et F4 sont diagonalement opposés. Plus généralement, selon cette configuration, le câble comprend N premiers fils et N deuxièmes fils, qui sont torsadés ensemble avec un pas d'hélice prédéterminé PH et simultanément gainés avec la gaine de maintien G et qui sont, vus en coupe transversale, équirépartis circulairement autour de l'axe longitudinal XX du câble, chaque premier fil étant accolé longitudinalement à deux deuxièmes fils et vice versa, N étant un entier égal ou supérieur à deux.

Selon la réalisation illustrée à la figure 1, des premières extrémités E11 et E13 de premiers fils du câble rayonnant CR, tels que les fils en diagonale F1 et F3 constituant une première paire de fils, ont leurs âmes conductrices CF qui sont reliées entre elles et à une première extrémité d'un conducteur tubulaire externe CE d'un câble coaxial d'alimentation CX, et des premières extrémités E12 et E14 de deuxièmes fils du câble rayonnant CR, tels que les deux autres fils en diagonale F2 et F4 constituant une deuxième paire de fils, ont leurs conducteurs CF reliés entre eux et à une première extrémité d'un conducteur interne CI du câble coaxial CX. Ces deux ensembles de connexions 2-vers-1 sont réalisés dans un premier connecteur particulier CN1 qui réduit au maximum toute désadaptation d'impédance entre le câble rayonnant CR et le câble coaxial CX.
L'autre extrémité du câble coaxial CX est reliée à une tête de câble TC pour émettre à travers le câble rayonnant CR des signaux de radiocommunication suivant le sens descendant depuis une ou plusieurs stations de base incluses dans la tête de câble vers des terminaux radiotéléphoniques mobiles et pour recevoir à travers le câble rayonnant CR des signaux de radiocommunication suivant le sens montant depuis les terminaux mobiles vers les stations de base. Par exemple, au moins un câble coaxial CX est relié aux premières extrémités de câbles rayonnants à quarte CR de l'invention disposés au plafond de couloirs centraux aux étages d'un immeuble et est fixé dans un conduit vertical de l'immeuble jusqu'à une deuxième extrémité sur le toit de l'immeuble où sont installées trois stations de base pour des réseaux de radiotéléphonie cellulaires FRANCE TELECOM/GSM pour la bande de 890 à 947,5 MHz, SFR/GSM pour la bande de 902,5 à 960 MHz et BOUYGUES TELECOM/DCS pour la bande de 1710 à 1880 MHz, ainsi que des émetteurs-récepteurs pour services de secours et de radiomessagerie à des fréquences inférieures à 470 MHz ou des points d'accès pour un réseau local de transmission de données sans fil dans la bande de 2,4 GHz à 2,4835 GHz. Chaque câble rayonnant à quarte rayonne dans l'étage respectif de l'immeuble dans un rayon environ de 20 mètres autour du câble.
Dans un deuxième connecteur particulier CN2, des deuxièmes extrémités E21 et E23 des premiers fils F1 et F3 du câble rayonnant CR ont leurs conducteurs CF reliés entre eux et à une première borne B1 d'une charge CH, et des deuxièmes extrémités E22 et E24 des deuxièmes fils F2 et F4 ont leurs conducteurs CF reliés entre eux et à une deuxième borne B2 de la charge CH. Ainsi comparativement à un câble coaxial rayonnant selon la technique antérieure, chacun des conducteurs externe et interne de celui-ci est remplacé par deux fils respectifs de la quarte torsadée dans le câble rayonnant CR de l'invention.

En variante, les première et deuxième paires des fils F1-F3 et F2-F4 reliés entre eux à leurs premières et deuxièmes extrémités sont remplacées par d'autres première et deuxième paires de fils F1-F2 et F3-F4, ou F1-F4 et F2-F3, les fils de chacune de ces paires étant situés en section transversale aux extrémités d'un côté du carré aux sommets desquels sont disposés les fils conducteurs isolés F1 à F4 selon la figure 2. Plus généralement, vus en coupe transversale, pour un câble à 2N fils torsadés ensemble, N premiers fils sont disposés aux sommets d'un polygone régulier à 2N sommets situés d'un côté d'un diamètre du câble, et N deuxièmes fils sont disposés aux sommets du polygone situés de l'autre côté au diamètre de câble, avec N ≥ 2.

Par analogie avec un circuit fantôme pour une quarte étoile abandonné depuis plusieurs décennies en téléphonie, la capacité linéique du câble rayonnant CR de l'invention est déduite de celle Cₚₐᵢᵣₑ d'une paire de fils conducteurs${\text{C}}_{\text{CR}} {\text{= 2,5 C}}_{\text{paire}} \text{.}$

L'inductance linéique L_{CR} du câble rayonnant CR est égale à l'inductance linéique Lₚₐᵢᵣₑ de deux paires de fils conducteurs mises en parallèle :${\text{L}}_{\text{CR}} {\text{= L}}_{\text{paire}} \text{/2.}$

A partir de la formule suivante de l'impédance caractéristique Z_{CR} du câble rayonnant à haute fréquence :${\text{Z}}_{\text{CR}} \text{=} \sqrt{{\text{L}}_{\text{CR}} \text{/} {\text{C}}_{\text{CR}}}$ est déduite la relation entre les impédances caractéristiques Z_{CR} et Zₚₐᵢᵣₑ du câble rayonnant CR et de la paire de fils :${\text{Z}}_{\text{CR}} {\text{= Z}}_{\text{paire}} \text{/2,2.}$

Ainsi, s'il est possible de réaliser un câble rayonnant constitué d'une paire torsadée de fils conducteurs habituellement isolés avec des gaines GF en polyéthylène ayant un diamètre égal environ au double du diamètre de l'âme conductrice CF avec une impédance caractéristique de l'ordre de 110 Ω, il est impossible de concevoir une paire de fils avec une impédance caractéristique de 50 Ω avec des gaines isolantes en polyéthylène. Une paire de fils à 50 Ω serait réalisable avec une isolation en PVC ou un autre matériau de constante diélectrique assez élevée 4 à 5, mais au détriment d'autres caractéristiques de transmission telles qu'affaiblissement, vitesse de propagation.

Le câble rayonnant CR de l'invention ramène ainsi l'impédance caractéristique d'une paire à 110 Ω à l'impédance caractéristique de 110/2,2 = 50 Ω. La charge CH est ainsi égale à Z_{CR} = 50 Ω.
L'affaiblissement linéique α du câble rayonnant est :${\text{α = R/2Z}}_{\text{CR}}$ où R est la résistance linéique du câble rayonnant et donc R/4 celle de chaque fil conducteur F1 à F4. A impédance caractéristique constante, l'affaiblissement linéique α est choisie en fonction du diamètre du conducteur CF des fils et est d'autant plus faible que le diamètre du conducteur est élevé.

Le diamètre des gaines individuelles GF et le diamètre des âmes conductrices CF sont à dimensionner pour avoir un câble rayonnant d'impédance caractéristique 50 Ω et d'affaiblissement linéique correct.
Les paires de fils ne doivent pas être trop «équilibrées», c'est-à-dire symétriques, de manière à favoriser le rayonnement du câble. Pour un diamètre d'âme conductrice CF de 1 à 2 mm et un diamètre de fil conducteur isolé F1 à F4 et donc de gaine GF égal sensiblement au double, soit 1,5 à 4 mm, le pas de câblage, c'est-à-dire le pas des hélices PH des fils, est compris entre 10 et 50 fois environ le diamètre de la gaine GF de manière à ne pas trop contraindre mécaniquement les fils et maintenir une souplesse du câble rayonnant CR.

Selon une réalisation préférée, un câble rayonnant CR comprend une quarte torsadée avec un pas d'hélice PH d'environ 50 mm, soit environ 2000 pas pour une longueur maximum de câble d'environ 100 m. Chacun des quatre fils F1 à F4 a une âme conductrice CF en cuivre recuit massif de diamètre 1,5 mm et une gaine isolante GF en polyéthylène massif ou cellulaire de diamètre externe de 2,8 mm. La gaine externe de maintien G est en matière ignifuge sans halogène définissant le diamètre externe du câble de 9,5 mm. Pour une impédance caractéristique du câble CR de 50 Ω, l'affaiblissement linéique du câble est 8,5 dB/100 m à 150 MHz, de 15 dB/100 m à 450 MHz, de 21 dB/100 m à 900 MHz, et de 30 dB/100 m à 1800 MHz. Les pertes de couplage à 2 m entre 150 MHz et 1800 MHz sont de 70 à 80 dB. En particulier, la longueur du câble est de l'ordre de 80 m environ pour des fréquences utiles atteignant 2 GHz et de 120 m environ pour des fréquences utiles limitées à 1 GHz.
La souplesse du câble est améliorée en remplaçant chaque âme conductrice massive CF par un toron de petits fils conducteurs en cuivre, par exemple un toron de 7 ou 19 fils minces.

Pour optimiser le câble rayonnant, deux phénomènes contradictoires sont à considérer :
- le rayonnement est d'autant plus élevé que la symétrie des fils F1 à F4 dans le câble est déséquilibrée ; et
- plus le câble est déséquilibré, plus des désadaptations d'impédance sont rédhibitoires pour la transmission du signal.
Selon une deuxième réalisation, le rayonnement est augmenté sans trop pénaliser la transmission en déséquilibrant périodiquement la répartition des quatre fils du câble CR. La désadaptation d'impédance engendrée n'est pas répartie sur tout le spectre mais localisée à une fréquence bien précise et aux harmoniques de celle-ci. En pratique, ces fréquences sont des fréquences d'utilisation interdites qui sont sélectionnées en dehors des bandes utiles de radiotéléphonie.
Dans cette deuxième réalisation montrée à la figure 3, un câble CRa ayant les mêmes caractéristiques dimensionnelles et de matière que celui CR selon la première réalisation diffère de celui-ci par un changement de direction des torsades tous les 500 mm, c'est-à-dire pour un pas de torsade L de 50 mm, le câble comprenant dix hélices directes successives de longueur totale L, puis dix hélices rétrogrades successives de longueur totale L et ainsi de suite. L'inversion de la rotation des torsades crée une désadaptation d'impédance à la fréquence de 400 MHz et à ses multiples 400, 800, 1200, 1600, 2000 MHz. Ces fréquences constituent des fréquences d'utilisation interdites.
Pour encore augmenter la puissance rayonnée, selon une variante de la deuxième réalisation montrée à la figure 3, l'inversion de l'enroulement hélicoïdal des fils conducteurs isolés F1 à F4 n'est pas effectuée immédiatement pour passer des hélices directes à des hélices rétrogrades et inversement, mais effectuée par l'intermédiaire d'un tronçon de câble de longueur LP dans lequel les fils conducteurs F1 à F4 sont sensiblement parallèles à l'axe XX du câble. La longueur LP peut atteindre environ le pas PH des hélices des fils F1 à F4.
Selon une autre variante, le déséquilibre du câble est accentué par des différences de dimensions et/ou de diélectriques de gaine par exemple entre les quatre conducteurs CF des fils F1 à F4 ou entre les conducteurs des paires de fils F1-F3 et F2-F4. Plus généralement, au moins deux des 2N=4 fils conducteurs isolés F1-F4 diffèrent entre eux par au moins l'un des paramètres suivants : diamètre d'âme conductrice CF des fils, épaisseur de gaine isolante GF des fils, constante diélectrique des gaines isolantes GF, et matière ou conception de l'âme conductrice CF.

Selon d'autres variantes des première et deuxième réalisations, un ruban séparateur diélectrique RD montré à la figure 4 entoure l'ensemble des 2N=4 fils conducteurs isolés F1 à F4 et est entouré par la gaine de maintien externe G. Le ruban protège thermiquement les gaines GF des fils F1 à F4 lors de l'extrusion de la gaine de maintien G et évite des collages entre les gaines de fil GF et la gaine de maintien externe G. Par exemple, le ruban RD est en polyester, polypropylène ou même en papier en kraft. Le ruban diélectrique RD peut aussi être en matériau conférant au câble une meilleure tenue au feu ; par exemple le ruban RD est un ruban minéral en mica ou soie de verre.
Comme montré à la figure 5, un ruban métallique RM est enroulé hélicoïdalement autour de l'ensemble des 2N=4 fils conducteurs isolés F1 à F4, et est de préférence introduit par dessus le ruban diélectrique RD sous la gaine de maintien externe G. Le ruban RM est enroulé «à déjoint», c'est-à-dire deux tours d'hélice du ruban métallique, ou de plusieurs rubans métalliques, sont séparés par un interstice hélicoïdal par exemple sensiblement égal à une à deux largeurs de ruban métallique. A fréquences élevées, de l'ordre du gigahertz, le ruban métallique RM améliore le maintien de l'impédance caractéristique Z_{CR} du câble rayonnant CR à une valeur constante, tout en permettant une libération d'énergie rayonnante par l'interstice hélicoïdal.
Selon une autre variante, le ruban métallique à déjoint est remplacé par un ou plusieurs fils métalliques guipés autour des 2N=4 fils conducteurs isolés F1 à F4 ou du ruban diélectrique RD, en laissant des interstices, ou par tout autre écran métallique comportant des ouvertures susceptibles de laisser passer le champ électromagnétique rayonné.
Pour fabriquer économiquement le câble de l'invention, la torsion des 2N fils conducteurs isolés, la pose éventuelle de rubans RD et/ou RM, et l'extrusion de la gaine de maintien G sont réalisées en une seule opération.

## Revendications

1. Câble rayonnant à haute fréquence comprenant des premiers fils conducteurs isolés (F1,F3 ; ou F1,F2) ayant des premières extrémités (E11,E13 ; ou E11/E12) reliées entr'elles, et des deuxièmes fils conducteurs isolés (F2,F4 ; ou F3,F4) ayant des premières extrémités (E12,E14 ; ou E13,E14) reliées entr'elles, les premiers fils étant en nombre égal aux deuxièmes fils, et une gaine de maintien externe (G) contenant les premiers et deuxièmes fils, **caractérisé en ce que** les premiers et deuxièmes fils sont torsadés ensemble autour d'un axe longitudinal (XX) du câble, et des deuxièmes extrémités (E21, E23) des premiers fils conducteurs isolés (F1, F3) et des deuxièmes extrémités (E22, E24) des deuxièmes fils conducteurs isolés (F2, F4) sont reliées respectivement aux bornes (B1, B2) d'une charge (CH) sensiblement égale à l'impédance caractéristique du câble, ou aux bornes d'entrée d'un moyen amplificateur.

2. Câble rayonnant conforme à la revendication 1, dans lequel les premières extrémités (E11, E13) des premiers fils conducteurs isolés (F1, F3) et les premières extrémités (E12, E14) des deuxièmes fils conducteurs isolés (F2, F4) sont reliées respectivement à deux conducteurs (CE, CI) d'un câble d'alimentation (CX), ou à deux bornes d'un système émetteur/récepteur fixe (TC).

3. Câble rayonnant conforme à la revendication 1 ou 2, dans lequel une torsade de fils est tantôt une succession d'hélices directes, tantôt une succession d'hélices rétrogrades.

4. Câble rayonnant conforme à la revendication 3, dans lequel un tronçon de torsade de fils en hélice directe (L) est séparé par un tronçon de torsade de fils en hélice rétrograde (L) par un tronçon de câble (LP) où les fils (F1-F4) sont sensiblement parallèles à l'axe (XX) du câble (CRa).

5. Câble rayonnant conforme à l'une quelconque des revendications 1 à 4, dans lequel les premiers fils conducteurs (F1, F3) sont disposés de manière alternée avec les deuxièmes fils conducteurs (F2, F4) autour d'un axe longitudinal (XX) du câble.

6. Câble rayonnant conforme à l'une quelconque des revendications 1 à 4, dans lequel l'ensemble des premiers fils conducteurs (F1, F2) est sensiblement symétrique de l'ensemble des deuxièmes fils conducteurs par rapport à un axe longitudinal (XX) du câble.

7. Câble rayonnant conforme à l'une quelconque des revendications 1 à 6, dans lequel le pas d'hélice (PH) des fils torsadés est compris entre 10 et 50 fois environ le diamètre externe des fils conducteurs isolés (F1-F4).

8. Câble rayonnant conforme à l'une quelconque des revendications 1 à 7, dans lequel au moins l'un des premiers fils conducteurs (F1,F3 ; ou F1,F2) et au moins l'un des deuxièmes fils conducteurs (F2,F4 ; ou F3,F4) diffèrent entre eux par au moins l'un des trois paramètres suivants : diamètre d'âme conductrice (CF) des fils, épaisseur de gaine isolante (GF) des fils, et constante diélectrique des gaines isolantes (GF).

9. Câble rayonnant conforme à l'une quelconque des revendications 1 à 7, dans lequel les fils conducteurs isolés ont des âmes conductrices (CF) noyées dans une gaine diélectrique cylindrique.

10. Câble rayonnant conforme à la revendication 1 ou 2, dans lequel chacun des premiers et deuxièmes fils conducteurs isolés (F1,F2,F3,F4) comprend une âme conductrice électriquement composée d'une partie centrale, et d'un revêtement entourant la partie centrale, ledit revêtement étant en une matière conductrice ayant une conductivité électrique supérieure à celle de la partie centrale.

11. Câble rayonnant conforme à l'une quelconque des revendications 1 à 10, comprenant un ruban diélectrique (RD) entourant l'ensemble des fils conducteurs isolés (F1-F4) et entouré par la gaine de maintien externe (G).

12. Câble rayonnant conforme à l'une quelconque des revendications 1 à 11, comprenant un ruban métallique à déjoint (RM) enroulé hélicoïdalement autour de l'ensemble des quatre fils conducteurs isolés (F1-F4).

13. Câble rayonnant conforme à la revendication 12 lorsqu'elle dépend de la revendication 11, dans lequel le ruban métallique (RM) s'étend entre le ruban diélectrique (RD) et la gaine de maintien externe (G).

14. Câble rayonnant conforme à la revendication 12 ou 13, dans lequel le ruban métallique à déjoint est remplacé par un ou plusieurs fils métalliques, ou par un écran métallique avec des ouvertures.

## Patentansprüche

1. Mit hoher Frequenz strahlendes Kabel, umfassend erste isolierte Leitungsdrähte (F1,F3; oder F1,F2), die erste untereinander verbundene Enden (E11,E13; oder E11,E12) aufweisen, und zweite isolierte Leitungsdrähte (F2,F4; oder F3,F4), die untereinander verbundene erste Enden (E12,E14; oder E13, E14) aufweisen, wobei die ersten Drähte zahlenmäßig gleich den zweiten Drähten sind, und eine Außenhalteummantelung (G), in der sich die ersten und zweiten Drähtebefinden, **dadurch gekennzeichnet, daß** die ersten und zweiten Drähte zusammen um eine Längsachse (XX) des Kabels verdrillt sind und zweite Enden (E21, E23) der ersten isolierten Leitungsdrähte (F1, F3) und zweite Enden (E22, E24) der isolierten zweiten Leitungsdrähte (F2, F4) jeweils mit den Anschlüssen (B1, B2) einer Last (CH) im wesentlichen gleich dem Kennwiderstand des Kabels oder mit den Eingangsanschlüssen eines Verstärkermittels verbunden sind.

2. Strahlendes Kabel nach Anspruch 1, in dem die ersten Enden (E11, E13) der ersten isolierten Leitungsdrähte (F1, F3) und die ersten Enden (E12, E14) der zweiten isolierten Leitungsdrähte (F2, F4) jeweils mit zwei Adern (CE, CI) eines Speisekabels (CX) oder mit zwei Anschlüssen eines festen Sende-/Empfangssystems (TC) verbunden sind.

3. Strahlendes Kabel nach Anspruch 1 oder 2, in dem eine Drähteverdrillung mal eine Folge direkter Schraubenlinien, mal eine Folge rücklaufender Schraubenlinien ist.

4. Strahlendes Kabel nach Anspruch 3, in dem ein Drähteverdrillungsabschnitt mit direkter Schraubenlinie (L) von einem Drähteverdrillungsabschnitt mit rücklaufender Schraubenlinie (L) durch einen Kabelabschnitt (LP) getrennt ist, wo die Drähte (F1-F4) im wesentlichen parallel zur Achse (XX) des Kabels (CRa) sind.

5. Strahlendes Kabel nach einem beliebigen der Ansprüche 1 bis 4, in dem die ersten Leitungsdrähte (F1, F3) auf wechselnde Weise mit den zweiten Leitungsdrähten (F2, F4) um eine Längsachse (XX) des Kabels angeordnet sind.

6. Strahlendes Kabel nach einem beliebigen der Ansprüche 1 bis 4, in dem die Gruppe der ersten Leitungsdrähte (F1, F2) im wesentlichen zur Gruppe der zweiten Leitungsdrähte in bezug auf eine Längsachse (XX) des Kabels symmetrisch ist.

7. Strahlendes Kabel nach einem beliebigen der Ansprüche 1 bis 6, in dem die Schraubenliniensteigung (PH) der verdrillten Drähte enthalten ist zwischen 10 und 50 mal ungefähr dem Außendurchmesser der isolierten Leitungsdrähte (F1-F4).

8. Strahlendes Kabel nach einem beliebigen der Ansprüche 1 bis 7, in dem wenigstens einer der ersten Leitungsdrähte (F1,F3; oder F1,F2) und wenigstens einer der zweiten Leitungsdrähte (F2,F4; oder F3,F4) sich untereinander um wenigstens einen der drei folgenden Parameter unterscheiden: Durchmesser der Ader (CF) der Drähte, Dicke der Isolierummantelung (GF) der Drähte und Dielekrizitätskonstante der Isolierummantelungen (GF).

9. Strahlendes Kabel nach einem beliebigen der Ansprüche 1 bis 7, in dem die isolierten Leitungsdrähte in eine dielektrische Zylinderummantelung versenkte Adern (CF) aufweisen.

10. Strahlendes Kabel nach Anspruch 1 oder 2, in dem jeder der ersten und zweiten isolierten Leitungsdrähte (F1,F2,F3,F4) eine Ader umfaßt, die elektrisch aus einem zentralen Teil und einem den zentralen Teil umgebenden Mantel besteht, wobei der Mantel aus einem leitenden Material mit einer elektrischen Leitfähigkeit größer als derjenigen des zentralen Teils ist.

11. Strahlendes Kabel nach einem beliebigen der Ansprüche 1 bis 10, umfassend ein dielektrisches Band (RD), das die Gruppe der isolierten Leitungsdrähte (F1-F4) umgibt und von der Außenhalteummantelung (G) umgeben ist.

12. Strahlendes Kabel nach einem beliebigen der Ansprüche 1 bis 11, umfassend ein Metallband mit Auseinanderanordnung (RM), das schraubenförmig um die Gruppe der vier isolierten Leitungsdrähte (F1-F4) gewickelt ist.

13. Strahlendes Kabel nach Anspruch 12, wenn dieser von Anspruch 11 abhängig ist, in dem das Metallband (RM) sich zwischen dem dielektrischen Band (RD) und der Außenhalteummantelung (G) erstreckt.

14. Strahlendes Kabel nach Anspruch 12 oder 13, in dem das Metallband mit Auseinanderanordnung durch einen oder mehrere Metalldrähte oder durch eine Metallabschirmung mit Öffnungen ersetzt ist.

## Claims

1. A high-frequency radiating cable comprising first insulated conductive wires (F1,F3 ; or F1,F2) having first ends (E11,E13 ; or E11,E12) connected together, and second insulated conductive wires (F2,F4 ; or F3,F4) having first ends (E12,E14 ; or E13,E14) connected together, the number of the first wires equaling that of the second wires, and an outer retaining sheath (G) containing the first and second wires, **characterized in that** the first and second wires are twisted together about a longitudinal axis (XX) of the cable, and second ends (E21, E23) of the first insulated conductive wires (F1,F3) and second ends (E22, E24) of the second insulated conductive wires (F2, F4) are respectively connected either to the terminals (B1, B2) of a load (CH) substantially equal to the characteristic impedance of the cable, or to input terminals of amplifier means.

2. A radiating cable according to claim 1, wherein the first ends (E11, E13) of the first insulated conductive wires (F1, F3) and the first ends (E12, E14) of the second insulated conductive wires (F2, F4) are respectively connected to two conductors (CE, CI) of a feeder cable (CX), or to two terminals of a fixed emitter/receiver system (TC).

3. A radiating cable according to claim 1 or 2, wherein a twist of wires is sometimes a succession of forward helices and sometimes a succession of retrograde helices.

4. A radiating cable according to claim 3, wherein a wire twist section with a forward helix (L) is separated from a wire twist section with a retrograde helix (L) by a cable section (LP) in which the wires (F1-F4) are substantially parallel to the axis (XX) of the cable (CRa).

5. A radiating cable according to any one of claims 1 to 4, wherein the first conductive wires (F1, F3) are arranged in an alternate manner with the second conductive wires (F2, F4) about a longitudinal axis (XX) of the cable.

6. A radiating cable according to any one of claims 1 to 4, wherein the set of the first conductive wires (F1, F2) is substantially symmetrical to the set of the second conductive wires about a longitudinal axis (XX) of the cable.

7. A radiating cable according to any one of claims 1 to 6, wherein the helix pitch (PH) of the twisted wires lies between approximately 10 and 50 times the outside diameter of the insulated conductive wires (F1-F4).

8. A radiating cable according to any one of claims 1 to 7, wherein at least one of the first conductive wires (F1,F3 ; or F1,F2) and at least one of the second conductive wires (F2,F4 ; or F3,F4) differ from each other in terms of at least one of the following three parameters: diameter of conductive core (CF) of the wires, thickness of insulative sheath (GF) of the wires, and dielectric constant of the insulative sheaths (GF).

9. A radiating cable according to any one of claims 1 to 7, wherein the insulated conductive wires have conductive cores (CF) embedded in a cylindrical dielectric sheath.

10. A radiating cable according to claim 1 or 2, wherein each of the first and second insulated conductive wires (F1,F2,F3,F4) comprises an electrically conductive core made up of a central part and a covering surrounding the central part, said covering being made of a conductive material having an electrical conductivity greater than that of the central part.

11. A radiating cable according to any one of claims 1 to 10, including a dielectric tape (RD) surrounding the set of the insulated conductive wires (F1-F4) and surrounded by the outer retaining sheath (G).

12. A radiating cable according to any one of claims 1 to 11, including a metallic tape with non-contiguous turns (RM) which is wrapped helically around the set of the four insulated conductive wires (F1-F4).

13. A radiating cable according to claim 12 when she depends from claim 11, wherein the metallic tape (RM) extends between the dielectric tape (RD) and the outer retaining sheath (G).

14. A radiating cable according to claim 12 or 13, wherein said metallic tape with non-contiguous turns is replaced by one or several metallic wires or by a metallic shield incorporating openings.
